# EUROPÄISCHE PATENTSCHRIFT

(11) **EP 3 418 068 B1**
(45) Veröffentlichungstag und Bekanntmachung des Hinweises auf die Patenterteilung: **19.02.2020**
(21) Anmeldenummer: 18172563.1
(22) Anmeldetag: 16.05.2018
(51) Int. Cl.: B44C 3/08, A44C 27/00, A44C 15/00

(54) **SCHMUCKSTÜCK UND WERKZEUG SOWIE VERFAHREN ZUR HERSTELLUNG DES SCHMUCKSTÜCKS**
PIECE OF JEWELLERY AND TOOL AND METHOD FOR MAKING THE PIECE OF JEWELLERY
BIJOU ET OUTIL AINSI QUE PROCÉDÉ DE FABRICATION DE BIJOU

(30) Priorität: 22.06.2017 DE 202017103704 U
(43) Veröffentlichungstag der Anmeldung: 26.12.2018
(73) Patentinhaber: Grewenig, Lukas, London NW6 7SY (GB)
(72) Erfinder: Grewenig, Lukas, London NW6 7SY (GB)
(74) Vertreter: Wacker, Jost Oliver

(56) Entgegenhaltungen:
- EP-A1- 0 648 445

## Beschreibung

Die Erfindung betrifft ein Schmuckstück aus einem Edelmetall- oder Schmucksteinmaterial nach dem Oberbegriff des Anspruchs 1 sowie ein Werkzeug und ein Verfahren zur Herstellung des Schmuckstücks. Das Schmuckstück kann hierbei insbesondere aus einer Gold-,Silber- oder Platinlegierung oder aus Edelsteinen, Halbedelsteinen oder Kunststeinen hergestellt sein. In jedem Fall weist das Schmuckstück eine einsehbare Oberfläche, wie insbesondere eine formgegossene, gedrehte und/oder gegebenenfalls nachbearbeitete Edelmetallfläche oder eine geschliffene Facette auf, wobei an der Oberfläche eine Vielzahl von ersten optischen Elementen vorgesehen ist, die zur Erzeugung von Lichteffekten dienen. Die Lichteffekte können dabei beispielsweise durch Reflexion oder Dispersion von einfallendem Licht gebildet sein.

EP 0648445 A1 beschreibt eine Anordnung einer Vielzahl von optischen Elementen in Form von Rillen an der Oberfläche von Schmucksteinen. Die optischen Elemente dienen dabei dazu, die optischen Eigenschaften des Schmucksteins durch Dispersion des einfallenden Lichts zu erhöhen.

Nachteilig an den bekannten Schmucksteinen ist, dass der durch die Rillen erzeugbaren optische Effekt relativ gering ist. Darüber hinaus besteht im Markt ein Bedürfnis dahingehend, die Oberfläche von Schmuckstücken mit individuellen optischen Effekten versehen zu können.

DE 69814926 T2 beschreibt einen möglichen Aufbau eines retroreflektierenden Artikels für den Fahrzeugbereich mit verbesserter Signalwirkung. Hierzu weist der Artikel zwei übereinander angeordnete Oberflächen mit unterschiedlichen optischen Eigenschaften auf, wobei die untere Oberfläche retroreflektierende Bereiche und hierzu optisch unterschiedlich wirkende Trennungsbereiche aufweist.

EP 0659590 A1 beschreibt ein Verfahren zur Einbringung einer beispielsweise dekorativen Strukturierung von Metalloberflächen. Die Strukturierung wir dabei mittels seiner entsprechend vorgeformten Kunststofffolie in eine Oberfläche eingeprägt.

Die Aufgabe der Erfindung ist es, bei einem Schmuckstück die genannten Nachteile zu vermeiden und intensivere sowie individuelle optische Effekte zu erzeugen.

Diese Aufgabe wird durch ein Schmuckstück mit den Merkmalen des Anspruchs 1 gelöst. Dabei weisen die ersten optischen Elemente jeweils eine Anordnung von Reflexionsflächen auf, die in die Oberfläche des Edelmetall- oder Schmucksteinmaterials eingelassenen sind, wobei mittels der Anordnung eine Retroreflexion erzeugt werden kann. Durch diese direkte Einarbeitung der optischen Elemente in die Oberfläche des Edelmetallmaterials bzw. des Schmucksteinmaterials können somit mittels der retroreflektierenden Wirkung der einzelnen Reflexionsflächenanordnungen besonders intensive Lichteffekte erzeugt werden. Auf diese Weise können insbesondere an Schmuckstücken aus Edelmetall und an den Facetten geschliffener Schmucksteine intensive Lichteffekte erzielt werden, die eine besonders hohe Wertigkeit vermitteln. Zudem können die Lichteffekte durch entsprechende Anordnung der optischen Elemente in bestimmten Bereichen der Oberfläche eine individuelle optische Wirkung erzielen. Hierzu sind neben den retroreflektierenden ersten optischen Elementen zusätzlich zweite optische Elemente in die Oberfläche des Edelmetall- oder Schmucksteinmaterials eingelassen, die eine gegenüber den ersten optischen Elementen unterschiedliche optische Wirkung erzeugen. Hierdurch ist es beispielsweise möglich, in Abhängigkeit der Ausrichtung des Schmuckstücks beziehungsweise in Abhängigkeit eines Lichteinfallwinkels entweder die optische Wirkung der ersten optischen Elemente oder die der zweiten optischen Elemente zu aktivieren und dadurch unterschiedliche optische Effekte zu erzielen.

In einer besonders vorteilhaften Ausführungsform bilden die ersten optischen Elemente und die zweiten optischen Elemente jeweils wenigstens teilweise eine sich über die Oberfläche erstreckende Rasterung. Hierdurch wird eine gleichmäßige Verteilung der optischen Elemente der Oberfläche erzielt, wodurch in den betreffenden Bereichen auch eine gleichmäßig verteilte optische Wirkung der Lichteffekte gewährleistet werden kann. Zudem sorgt die gerasterte Verteilung der optischen Elemente bei fehlenden Lichteffekten für einen höherwertigeren Eindruck der Oberfläche. Dabei weisen die zweiten optischen Elemente einen von den ersten optischen Elementen unterschiedlichen Reflexionsbereich auf. Auf diese Weise kann bei einem entsprechenden Lichteinfallwinkel, bei dem die ersten optischen Elemente eine Retroreflexion erzeugen, mit den zweiten optischen Elementen eine unterschiedliche Lichtreflexion erzeugt werden, und anders herum, so dass zwischen den Bereichen der Oberfläche mit der ersten optischen Elementen und den Bereichen mit den zweiten optischen Elementen bei einer bestimmten Ausrichtung des Schmuckstückes gegenüber einer Lichtquelle ein wahrnehmbarer Kontrast entsteht.

Alternativ hierzu können die zweiten optischen Elemente auch derart ausgebildet sein, dass sie keine Retroreflexion erzeugen. Hierdurch ist eine klare Abgrenzung der Bereiche, in denen durch Retroreflexion bestimmte Lichteffekte erzeugt werden, von anderen Bereichen möglich.

Vorteilhafterweise kann dabei durch den Kontrast der optisch unterschiedlich wirkenden ersten optischen Elemente gegenüber den zweiten optischen Elementen ein grafisches Objekt erzeugt werden, wie beispielsweise ein Symbol, ein Zeichen, eine Marke oder ein Ornament. Auf diese Weise können besonders individuelle optische Effekte an der Oberfläche des Schmuckstücks erzeugt werden, einschließlich der Anzeige von grafischen Objekten mit einem Bedeutungsinhalt. Hierbei kann das grafische Objekt in Abhängigkeit eines Lichteinfalls wahrgenommen werden oder nicht. Auf diese Weise ist es möglich eine vorbestimmte Ausrichtung des Schmuckstückes beziehungsweise vorbestimmte Lichtverhältnisse festzulegen, in Abhängigkeit von denen die optischen Effekte in Erscheinung treten.

Vorteilhafterweise begrenzen die ersten optischen Elemente erste Öffnungen und die zweiten optischen Elemente zweite Öffnungen an der Oberfläche, wobei die ersten Öffnungen und die zweiten Öffnungen eine übereinstimmende Geometrie und Größe aufweisen. Diese übereinstimmenden Öffnungen ermöglichen trotz der unterschiedlichen optischen Wirkung der ersten und zweiten optischen Elemente eine harmonisch wirkende, gleichmäßige Einarbeitung der Rasterung in die Oberfläche. Auf diese Weise kann eine hochwertige Wirkung des Schmuckstückes beibehalten werden.

Ferner ist es günstig, wenn die ersten Öffnungen und die zweiten Öffnungen sechseckig ausgebildet sind, wodurch die optischen Elemente mit besonders geringen Abständen in die Oberfläche eingelassen werden können.

Vorteilhafterweise weist die Reflexionsflächenanordnung der ersten optischen Elemente jeweils sechs erste Facettenflächen auf, von denen jeweils zwei benachbarte Facettenflächen an einem Öffnungsrand um eine Hauptachse des ersten optischen Elementes herum einen Umlaufwinkel von 60° einschließen.

Dabei weisen die sechs ersten Facettenflächen vorzugsweise drei in einem Umlaufwinkel von jeweils 120° zueinanderstehende erste Hauptfacetten auf, die mit einer zur Hauptachse des jeweiligen ersten optischen Elements senkrecht aufgespannten normalen Ebene jeweils einen Winkel zwischen 53,7° und 55,7° einschließen. Durch diese Geometrie der in die Oberfläche eingelassenen Reflexionsflächenanordnung der ersten optischen Elemente wird über einen relativ großen Reflexionsbereich hinweg eine retroreflektierende Wirkung erzielt. Ferner ist es hierbei günstig, wenn die sechs ersten Facettenflächen zwischen den ersten Hauptfacetten drei erste Nebenfacetten aufweisen, die mit der Normalenebene jeweils einen Winkel zwischen fünf und 15° einschließen. Durch die derartige Ausbildung der ersten Nebenfacetten kann die retroreflektierende Wirkung der ersten optischen Elemente weiter verstärkt werden.

Vorteilhafterweise weist auch die Reflexionsflächenanordnung der zweiten optischen Elemente jeweils sechs zweite Facettenflächen auf, von denen jeweils zwei benachbarte Facettenflächen am Öffnungsrand um die Hauptachse des zweiten optischen Elementes herum einen Umlaufwinkel von 60° einschließen.

Dabei weisen auch die sechs zweiten Facettenflächen vorzugsweise drei in einem Umlaufwinkel von jeweils 120° zueinanderstehende zweite Hauptfacetten auf, die mit der Normalenebene jeweils einen Winkel zwischen 48° und 52° einschließen. Hierdurch weisen die zweiten optischen Elemente an der Oberfläche eine mit den ersten optischen Elementen weitestgehend übereinstimmende Form auf, so dass die Oberfläche über die Erstreckung aller optischen Elemente hinweg einheitlich ausgeformt werden kann und dadurch eine hochwertige Wirkung erzielen kann. Gleichzeitig weisen die zweiten optischen Elemente hierbei einen gegenüber den ersten optischen Elementen unterschiedlichen Reflexionsbereich auf, so dass an der Oberfläche in den Bereichen der ersten optischen Elemente in Abhängigkeit des jeweiligen Lichteinfalls ein anderer optischer Effekt erzielt werden kann als in Bereichen der zweiten optischen Elemente. Dabei ist es günstig, wenn die sechs zweiten Facettenflächen zwischen den zweiten Hauptfacetten drei zweite Nebenfacetten aufweisen, die mit der Normalenebene jeweils einen Winkel zwischen 53,7° und 55,7° einschließen. Hierdurch kann auch die retroreflektierende Wirkung der zweiten optischen Elemente verstärkt werden.

Ferner wird die oben genannte Aufgabe mit einem Werkzeug zur Herstellung eines Schmuckstückes in einer der oben genannten Ausführungsformen gelöst, wobei das Werkzeug eine Formspitze aufweist, deren Oberflächengeometrie komplementär zur Anordnung der Reflexionsflächen des herzustellenden optischen Elementes geformt ist und die als Einpress- oder Einschlagspitze zur Kaltverformung der Oberfläche ausgebildet ist. Mithilfe eines derartigen Werkzeuges können die optischen Elemente somit einfach und genau in die Oberfläche eines zu bearbeitenden Schmuckstückes eingelassen werden.

Dabei ist es günstig, wenn die Formspitze an einem Schaft gehalten ist, der ein von der Formspitze abgewandtes Kraftübertragungsende aufweist. Auf diese Weise kann das Werkzeug in der Weise eines Punziereisens oder eines Maschinenwerkzeuges verwendet werden, das am Kraftübertragungsende mittels eines Hammers oder mittels der Werkzeugaufnahme einer Maschine mit einer Kraft beaufschlagt wird, um die durch die Formspitze vorgegebene Anordnung der Reflexionsflächen in die Oberfläche des Schmuckstückes durch Schlagen oder Einpressen beziehungsweise Punzieren einzuarbeiten. Vorzugsweise ist die Formspitze hierbei aus Wolframcarbid oder Diamant hergestellt, um eine Härte zu gewährleisten, die eine mehrfache Einarbeitung der Reflexionsflächenanordnung des jeweils herzustellenden optischen Elementes in Edelmetallmaterial oder in Schmucksteine mit Hilfe derselben Formspitze ermöglicht.

Ferner wird die oben genannten Aufgabe durch ein Verfahren zur Herstellung eines Schmuckstückes in einer der oben genannten Ausführungsformen geschützt, bei dem in einem ersten Schritt die einsehbare Oberfläche hergestellt wird, wie insbesondere durch Formgießen, Drehen, Schleifen und/oder eine sonstige Oberflächenbearbeitung. In einem zweiten Schritt werden dann durch eine kaltverformende Bearbeitung der Oberfläche mehrere erste optische Elemente mit jeweils einer retroreflektierenden Anordnung von Reflexionsflächen in die Oberfläche eingearbeitet. Hierdurch ist es auch noch nachträglich möglich, an der Oberfläche eines Schmuckstückes die gewünschten Lichteffekte durch Einarbeitung der optischen Elemente zu erzeugen. Dabei ist es günstig, wenn im zweiten oder einem nachfolgenden Schritt benachbart zu den ersten optischen Elementen zusätzlich die zweiten optischen Elemente durch eine kaltverformende Bearbeitung der Oberfläche eingearbeitet werden. Hierdurch können auch die durch die zweiten optischen Elemente erzeugbaren Effekte nachträglich an einem Schmuckstück vorgesehen werden.

Zudem ist es günstig, wenn die Einarbeitung der ersten optischen Elemente und/oder der zweiten optischen Elemente mittels wenigstens eines computergesteuerten Kaltverformungswerkzeuges erfolgt, wodurch eine besonders präzise Einarbeitung der einzelnen optischen Elemente möglich ist.

Vorteilhafterweise werden die optischen Elemente dabei rasterförmig an der Oberfläche angeordnet, um eine gleichmäßige Oberflächenstruktur zu erzeugen. Dabei ist es günstig, wenn über die Flächenerstreckung eines innerhalb der Rasterung zu erzeugenden grafischen Elementes hinweg lediglich die ersten optischen Elemente oder lediglich die zweiten optischen Elemente eingearbeitet werden, um dadurch während der Retroreflexion der einen optischen Elemente einen klaren Kontrast gegenüber den anderen optischen Elementen zu erzeugen und dadurch die Wahrnehmbarkeit des grafischen Elementes sicherzustellen.

In den Figuren ist eine beispielhafte Ausführungsform der Erfindung dargestellt. Es zeigen:
- Figur 1: eine perspektivische Ansicht einer Oberfläche eines erfindungsgemäßen Schmuckstückes,
- Figur 2: eine vergrößerte perspektivische Ansicht eines ersten optischen Elementes,
- Figur 3: eine vergrößerte perspektivische Ansicht eines zweiten optischen Elementes,
- Figur 4: eine Ansicht eines ersten Werkzeuges zur Herstellung des ersten optischen Elementes und
- Figur 5: eine Ansicht eines Werkzeuges zur Herstellung des zweiten optischen Elementes.

Fig. 1 zeigt einen Abschnitt eines Schmuckstückes 2, das beispielhaft durch einen Schmuckring, wie beispielsweise einen Fingerring oder einen Armreif gebildet ist. Das Schmuckstück 2 ist dabei aus einem Edelmetallmaterial, wie insbesondere einer Gold- oder Silberlegierung hergestellt, und bildet eine einsehbare Oberfläche 4. Alternativ hierzu könnte das Schmuckstück 2 auch jede andere bekannte Form aufweisen oder durch einen Schmuckstein gebildet sein, bei dem die einsehbare Oberfläche 4 beispielsweise durch eine geschliffene Facette gebildet ist.

In jedem Fall ist, wie aus Figur 1 zu entnehmen ist, in die Oberfläche 4 eine Vielzahl von ersten optischen Elementen 6 und zweiten optischen Elementen 8 eingearbeitet, die sich in Form einer Rasterung 10 über einen Teil der Oberfläche 4 erstrecken.

Wie aus den Figuren 2 und 3 zu entnehmen ist, weisen sowohl die ersten optischen Elemente 6 als auch die zweiten optischen Elemente 8 dabei jeweils eine Anordnung von Reflexionsflächen 12, 20 auf, die in die Oberfläche 4 eingelassen sind.

Die ersten optischen Elemente 6 gemäß dem in Figur 2 dargestellten Element, bilden dabei in der Oberfläche 4 jeweils eine sechseckig ausgebildete erste Öffnung 14, von deren Öffnungsrand 16 sich sechs erste Facettenflächen 18 in das Edelmetallmaterial des Schmuckstückes 2 hinein erstrecken. Diese Facettenflächen 18 sind dabei derart um eine Hauptachse A des ersten optischen Elementes 6 herum in das Edelmetallmaterial eingearbeitet, dass jeweils zwei benachbarte Facettenflächen 18 am Öffnungsrand 16 einen Umlaufwinkel U von etwa 60° einschließen. Dabei weisen die ersten Facettenflächen 18 drei erste Hauptfacetten 18 A auf, die zueinander in einem Umlaufwinkel UH von 120° stehen, wobei zwischen jeweils zwei Hauptfacetten 18 A eine von drei ersten Nebenfacetten 18 B angeordnet ist.

Die ersten Hauptfacetten 18 A schließen dabei mit einer zur Hauptachse A senkrecht aufgespannten Normalenebene E jeweils einen Winkel WH1 zwischen 53,7 und 55,7° ein. Gleichzeitig schließen die ersten Nebenfacetten 18 B mit der Normalenebene E einen Winkel WN1 zwischen 5° und 15° ein.

Durch diese Geometrie der ersten Reflexionsflächenanordnung 12 weisen die ersten optischen Elemente 6 eine retroreflektive Funktion auf, bei der ein Licht L, dessen Lichteinfallwinkel LW gegenüber der Oberfläche 4 in einem vorgegebenen Reflexionsbereich liegt, direkt zur Lichtquelle zurück reflektiert wird. Auf diese Weise können mittels der ersten optischen Elemente 6 besondere Lichteffekte, wie insbesondere ein intensives Funkeln, generiert werden.

Die zweite Reflexionsflächenanordnung 20 der zweiten optischen Elemente 8 gemäß dem in Figur 3 dargestellten Element, bildet in der Oberfläche 4 ebenfalls jeweils eine sechseckig ausgebildete zweite Öffnung 22, von deren Öffnungsrand 24 sich sechs zweite Facettenflächen 26 in das Edelmetallmaterial des Schmuckstückes 2 hinein erstrecken. Diese Facettenflächen 26 sind dabei ebenfalls um eine Hauptachse A des zweiten optischen Elementes 8 herum in das Edelmetallmaterial eingearbeitet, so dass jeweils zwei benachbarte Facettenflächen 26 am Öffnungsrand 24 einen Umlaufwinkel U von etwa 60° einschließen. Dabei weisen auch die zweiten Facettenflächen 26 drei zweite Hauptfacetten 26 A auf, die zueinander in einem Umlaufwinkel UH von 120° stehen, wobei zwischen jeweils zwei Hauptfacetten 26 A eine von drei zweiten Nebenfacetten 26 B angeordnet ist.

Die zweiten Hauptfacetten 26 A schließen dabei mit der zur Hauptachse A senkrecht aufgespannten Normalenebene E jeweils einen Winkel WH2 zwischen 48 und 52° ein. Gleichzeitig schließen die zweiten Nebenfacetten 26 B mit der Normalenebene E einen Winkel WN2 zwischen 53,7° und 55,7° ein.

Durch diese Geometrie der zweiten Reflexionsflächenanordnung 20 weisen die zweiten optischen Elemente 8 eine sich von den ersten optischen Elementen 6 unterscheidende Reflexionseigenschaft auf. Hierbei wird die retroreflektive Wirkung in einem unterschiedlichen Reflexionsbereich erzeugt, so dass in Abhängigkeit des Lichteinfallwinkels LW an der Oberfläche 4 entweder die ersten optischen Elemente 6 oder die zweiten optischen Elemente einen retroreflektierenden Effekt erzeugen können. Alternativ hierzu ist es auch möglich, die zweiten optischen Elemente 8 derart auszuführen, dass sie keinerlei retroreflektierende Eigenschaft aufweisen.

In jedem Fall können somit in Abhängigkeit von einer jeweiligen Ausrichtung des Schmuckstücks 2 gegenüber einer Lichtquelle in bestimmten Bereichen der Oberfläche 4 besondere Lichteffekte durch Retroreflexion erzeugt werden oder nicht. Auf diese Weise ist es möglich, innerhalb der Rasterung 10 der optischen Elemente 6, 8 ein grafisches Objekt G in die Oberfläche 4 einzuarbeiten, das jedoch nur unter einem bestimmten Lichteinfallswinkel LW in Erscheinung tritt, nämlich dann, wenn nur an den einen optischen Elementen 6; 8 nicht aber an den anderen optischen Elementen 8; 6 eine Retroreflexion erzeugt wird.

Das grafische Objekt G, das in Fig. 1 beispielhaft als Kreuz dargestellt ist, kann hierbei beispielsweise durch wenigstens ein Ornament, ein Symbol, eine Marke oder jedes sonstige Zeichen oder Schriftzeichen gebildet sein.

Zur Herstellung des Schmuckstückes 2 werden nach der üblichen Herstellung der Oberfläche 4, wie durch Formgießen, Drehen, Schleifen und/oder einer sonstigen bekannten Oberflächenbearbeitung, in einem weiteren Verfahrensschritt die ersten optischen Elemente 6 beziehungsweise deren Reflexionsflächenanordnung 12 durch kaltverformende Bearbeitung eingearbeitet.

Hierzu wird beispielsweise ein Werkzeug 30 gemäß Fig. 4 mit einer Formspitze 32 verwendet, deren Oberflächengeometrie komplementär zur Reflexflächenanordnung 12 des ersten optischen Elementes 6 ausgebildet ist. Die Formspitze 32, die vorzugsweise aus Wolframcarbid oder Diamant hergestellt ist, ist dabei an einem Schaft 34 gehalten, der ein von der Formspitze 32 abgewandtes Kraftbeaufschlagungsende 36 aufweist. An diesem kann das Werkzeug 30 mittels einer Werkzeugaufnahme 38 einer über einen Computer 40 gesteuerten Maschine 42 mit einer Kraft beaufschlagt werden, um die Formspitze 32 wiederkehrend in die Oberfläche 4 einzutreiben. Auf diese Weise kann die Einarbeitung der Rasterung 10 der ersten optischen Elemente 4 in der Oberfläche 4 sehr präzise hergestellt werden. Alternativ hierzu ist es jedoch auch möglich, das Werkzeug 30 in der Art eines Punziereisens mit einem Hammer zu beaufschlagen, um die ersten optischen Elemente 6 nacheinander in die Oberfläche 4 einzuschlagen beziehungsweise zu punzieren.

Nach oder während der Herstellung der ersten optischen Elemente 6 erfolgt zudem die Einarbeitung mit einem zweiten Werkzeug 44, gemäß Figur 5, das bis auf eine an die Geometrie der zweiten Reflexflächenanordnung 20 der zweiten optischen Elemente 6 angepasste zweite Formspitze 46 einen übereinstimmenden Aufbau mit dem ersten Werkzeug 30 aufweist. Auch dieses zweite Werkzeug 44 kann dabei wie dargestellt mittels der computergesteuerten Maschine 42 oder manuell verwendet werden.

## Patentansprüche

1. Schmuckstück (2) aus einem Edelmetall- oder Schmucksteinmaterial
mit einer einsehbaren Oberfläche (4), wobei an der Oberfläche (4) eine Vielzahl von ersten optischen Elementen (6) zur Erzeugung von Lichteffekten vorgesehen ist,
**dadurch gekennzeichnet, dass** die ersten optischen Elemente (6) jeweils eine Anordnung von in die Oberfläche (4) des Edelmetall- oder Schmucksteinmaterials eingelassenen Reflexionsflächen (12) aufweisen, mittels der eine Retroreflexion erzeugbar ist,
und neben den retroreflektierenden ersten optischen Elementen (6) zusätzlich optisch unterschiedlich wirkende zweite optische Elemente (8) in die Oberfläche (4) des Edelmetall- oder Schmucksteinmaterials eingelassen sind.

2. Schmuckstück nach Anspruch 1, **dadurch gekennzeichnet, dass** die ersten optischen Elemente (6) und die zweiten optischen Elemente (8) jeweils Teil einer sich über die Oberfläche (4) verteilten Rasterung (10) sind und die zweiten optischen Elemente (8) einen von den ersten optischen Elementen (6) unterschiedlichen Reflexionsbereich aufweisen.

3. Schmuckstück nach Anspruch 1 oder 2, **dadurch gekennzeichnet, dass** die zweiten optischen Elemente (8) keine Retroreflexion erzeugen.

4. Schmuckstück nach einem der Ansprüche 1 bis 3, **dadurch gekennzeichnet, dass** durch die optisch unterschiedliche Wirkung der ersten optischen Elemente (6) gegenüber den zweiten optischen Elementen (8) ein grafisches Objekt (G) erzeugbar ist, das in Abhängigkeit eines Lichteinfallwinkels (LW) gegenüber der Oberfläche (4) wahrnehmbar ist oder nicht.

5. Schmuckstück nach einem der Ansprüche 1 bis 4, **dadurch gekennzeichnet, dass** die ersten optischen Elemente (6) an der Oberfläche (4) erste Öffnungen (14) und die zweiten optischen Elemente (8) an der Oberfläche (4) zweite Öffnungen (22) begrenzen und die ersten Öffnungen (14) und die zweiten Öffnungen (22) in der Ebene der Oberfläche (4) eine übereinstimmende Geometrie und Größe aufweisen.

6. Schmuckstück nach Anspruch 5, **dadurch gekennzeichnet, dass** die ersten Öffnungen (14) und die zweiten Öffnungen (22) sechseckig sind.

7. Schmuckstück nach einem der Ansprüche 1 bis 6, **dadurch gekennzeichnet, dass** die erste Reflexionsflächenanordnung (12) der ersten optischen Elemente (6) jeweils sechs erste Facettenflächen (18) aufweist, die an einem ersten Öffnungsrand (16) zueinander in einem Umlaufwinkel (U) von jeweils 60° um eine Hauptachse (A) herum angeordnet sind.

8. Schmuckstück nach Anspruch 7, **dadurch gekennzeichnet, dass** die sechs ersten Facettenflächen (18) drei in einem Umlaufwinkel (UH) von jeweils 120° zueinander stehende erste Hauptfacetten (18A) aufweisen, die mit einer zur Hauptachse (A) des jeweiligen ersten optischen Elementes (6) senkrecht aufgespannten Normalenebene (E) jeweils einen Winkel (WH1) zwischen 53,7° und 55,7° einschließen und die sechs ersten Facettenflächen (18) zwischen den ersten Hauptfacetten (18A) drei erste Nebenfacetten (18B) aufweisen, die mit der Normalenebene (E) jeweils einen Winkel (WN1) zwischen 5° und 15° einschließen.

9. Schmuckstück nach einem der Ansprüche 1 bis 8, **dadurch gekennzeichnet, dass** die zweite Reflexionsflächenanordnung (22) der zweiten optischen Elemente (8) jeweils sechs zweite Facettenflächen (26) aufweisen, die an einem zweiten Öffnungsrand (24) zueinander in einem Umlaufwinkel (U) von jeweils 60° um die Hauptachse (A) herum angeordnet sind.

10. Schmuckstück nach Anspruch 9, **dadurch gekennzeichnet, dass** die sechs zweiten Facettenflächen (26) drei in einem Umlaufwinkel (UH) von jeweils 120° zueinander stehende zweite Hauptfacetten (26A) aufweisen, die mit der Normalenebene (E) jeweils einen Winkel (WH2) zwischen 48° und 52° einschließen und die sechs zweiten Facettenflächen (26) zwischen den drei zweiten Hauptfacetten (26A) drei zweite Nebenfacetten (26B) aufweisen, die mit der Normalenebene (E) jeweils einen Winkel (WN2) zwischen 53,7° und 55,7° einschließen.

11. Werkzeug (30) zur Herstellung eines Schmuckstückes (2) nach einem der Ansprüche 1 bis 10, **dadurch gekennzeichnet, dass** das Werkzeug (30) eine Formspitze (32) aufweist, deren Oberflächengeometrie komplementär zur Anordnung der Reflexionsflächen (12; 20) des jeweils herzustellenden optischen Elementes (6; 8) geformt ist und die als Einpress- oder Einschlagspitze zur Kaltverformung der Oberfläche (2) ausgebildet ist.

12. Werkzeug nach Anspruch 11, **dadurch gekennzeichnet, dass** die Formspitze (32) an einem Schaft (34) gehalten ist, der ein von der Formspitze (32) abgewandtes Kraftbeaufschlagungsende (36) aufweist und die Formspitze (32) aus Wolframcarbid oder Diamant hergestellt ist.

13. Verfahren zur Herstellung eines Schmuckstückes (2) nach einem der Ansprüche 1 bis 10, bei dem in einem ersten Schritt die einsehbare Oberfläche (4) hergestellt wird, **dadurch gekennzeichnet, dass**
in einem nachfolgenden zweiten Schritt durch kaltverformende Bearbeitung die ersten optischen Elemente (6) mit jeweils einer retroreflektierenden Anordnung von Reflexionsflächen (12) in die Oberfläche (4) eingelassen werden
und im zweiten oder einem nachfolgenden Schritt benachbart zu den ersten optischen Elementen (6) zusätzlich die zweiten optischen Elemente (8) durch eine kaltverformende Bearbeitung in die Oberfläche (2) eingelassen werden.

14. Verfahren nach Anspruch 13, **dadurch gekennzeichnet, dass** die ersten optischen Elemente (6) und/oder die zweiten optischen Elemente (8) mittels wenigstens eines computergesteuerten Kaltverformungswerkzeuges in die Oberfläche (4) eingelassen werden.

15. Verfahren nach Anspruch 13 oder 14, **dadurch gekennzeichnet, dass** die optischen Elemente (6; 8) an der Oberfläche (4) in Form einer Rasterung angeordnet werden und über die Flächenerstreckung eines innerhalb der Rasterung (10) zu erzeugenden grafischen Elementes (G) hinweg lediglich die ersten optischen Elemente (6) oder lediglich die zweiten optischen Elemente (8) eingearbeitet werden.

## Claims

1. Piece of jewellery (2) made of a noble metal or gemstone material
with a surface (4) which can be seen into, wherein a plurality of first optical elements (6) are provided at the surface (4) for creating lighting effects,
**characterised in that** the first optical elements (6) in each case comprise an arrangement of reflection surfaces (12) let into the surface (4) of the noble metal or gemstone material, by means of which a retroreflection can be created,
and, addition to the first retroreflective optical elements (6), second optical elements (8), with different optical effects are additionally let into the surface (4) of the noble metal or gemstone material.

2. Piece of jewellery according to claim 1, **characterised in that** the first optical elements (6) and the second optical elements (8) are in each case part of a pattern (10) distributed over the surface (4), and the second optical elements (8) exhibit a reflection region which is different from the first optical elements (6).

3. Piece of jewellery according to claim 1 or 2, **characterised in that** the second optical elements (8) do not create any retroreflection.

4. Piece of jewellery according to any one of claims 1 to 3, **characterised in that,** due to the optically different effect of the first optical elements (6) in relation to the second optical elements (8), a graphic object (G) can be created, which, depending on the light impingement angle (LW) in relation to the surface (4), can be perceived or not perceived.

5. Piece of jewellery according to any one of claims 1 to 4, **characterised in that** the first optical elements (6) delimit at the surface (4) first openings (14), and the second optical elements (8) delimit at the surface (4) second openings (22), and the first openings (14) and the second openings (22) exhibit in the plane of the surface (4) a concordant geometry and size.

6. Piece of jewellery according to claim 5, **characterised in that** the first openings (14) and the second openings (22) are hexagonal.

7. Piece of jewellery according to any one of claims 1 to 6, **characterised in that** the first reflection surface arrangement (12) of the first optical elements (6) comprises in each case six first facet surfaces (18), which are arranged at a first opening edge (16) at a circumferential angle (U) of 60° in relationship to one another, about a main axis (A).

8. Piece of jewellery according to claim 7, **characterised in that** the six first facet surfaces (18) comprise three first main facets (18A), standing at a circumferential angle (UH) in each case of 120° in relation to one another, which in each enclose with a normal plane (E), spanning perpendicular to the main axis (A) of the respective first optical element (6), an angle (WH1) of between 53.7° and 55.7°, and the six first facet surfaces (18) comprise, between the first main facets (18A), three first ancillary facets (18B), which in each case enclose with the normal plane (E) an angle (WN1) of between 5° and 15°.

9. Piece of jewellery according to any one of claims 1 to 8, **characterised in that** the second reflection surface arrangement (20) of the second optical elements (8) in each case comprises six second facet surfaces (26), which at a second opening edge (24) are arranged in each case at a circumferential angle (U) of 60° in relation to one another, about the main axis (A).

10. Piece of jewellery according to claim 9, **characterised in that** the six second facet surfaces (26) comprise three second main facets (26A), standing at a circumferential angle (UH) of 120° in each case in relation to one another, which in each case enclose an angle (WH2) with the normal plane (E) of between 48° and 52°, and the six second facet surfaces (26) comprise, between the three second main facets (26A), three second ancillary facets (26B), which in each enclose with the normal plane (E) an angle (WN2) of between 53.7° and 55.7°.

11. Tool (30) for producing a piece of jewellery (2) according to any one of claims 1 to 10, **characterised in that** the tool (30) exhibits a shaping tip (32), the surface geometry of which is shaped so as to be complementary to the arrangement of the reflection surfaces (12; 20) of the respective optical element (6; 8) which is to be produced in each case, and which is configured as an impression or impact tip for the cold shaping of the surface (2).

12. Tool according to claim 11, **characterised in that** the shaping tip (32) is held on a shaft (34), which comprises a force-imposing end (36) facing away from the shaping tip (32), and that the shaping tip (32) is made of tungsten carbide or diamond.

13. Method for making a piece of jewellery (2) according to any one of claims 1 to 10, with which, in a first step, the surface (4) which can be seen into is produced, **characterised in that**
in a following second step, by cold-shaping processing, the first optical elements (6), with in each case a retroreflecting arrangement of reflection surfaces (12), are let into the surface (4),
and in the second or a subsequent step, adjacent to the first optical elements (6), the second optical elements (8) are additionally let into the surface (4) by cold-shaping processing.

14. Method according to claim 13, **characterised in that** the first optical elements (6) and/or the second optical elements (8) are let into the surface (4) by means of at least one computer-controlled cold-shaping tool.

15. Method according to claim 13 or 14, **characterised in that** the optical elements (6; 8) are arranged at the surface (4) in the form of a pattern, and, over the surface extension of a graphic element (G) to be produced inside the pattern (10), only the first optical elements (6) or only the second optical elements (8) are worked in.

## Revendications

1. Article de bijouterie (2) composé d'un matériau en pierre précieuse ou en métal précieux
comprenant une surface visible (4), dans lequel une pluralité de premiers éléments optiques (6) est prévue sur ladite surface (4) pour obtenir des effets de lumière,
**caractérisé en ce que** les premiers éléments optiques (6) présentent respectivement un agencement de faces réfléchissantes (12) encastrées dans la surface (4) du matériau en pierre précieuse ou en métal précieux, au moyen desquelles une rétroréflexion peut être obtenue,
et à côté des premiers éléments optiques (6) rétroréfléchissants, des deuxièmes éléments optiques (8) supplémentaires à effet optique variable sont encastrés dans la surface (4) du matériau en pierre précieuse ou en métal précieux.

2. Article de bijouterie selon la revendication 1, **caractérisé en ce que** les premiers éléments optiques (6) et les deuxièmes éléments optiques (8) sont respectivement une partie d'un quadrillage (10) réparti sur la surface (4) et les deuxièmes éléments optiques (8) présentent une zone de réflexion différente par rapport aux premiers éléments optiques (6).

3. Article de bijouterie selon la revendication 1 ou 2, **caractérisé en ce que** les deuxièmes éléments optiques (8) ne génèrent aucune réflexion.

4. Article de bijouterie selon l'une des revendications 1 à 3, **caractérisé en ce que,** par l'effet variable optique des premiers éléments (6) par rapport aux deuxièmes éléments optiques (8), un objet graphique (G) est obtenu, qui peut être perçu, ou non, en fonction d'un angle d'incidence lumineux (LW) par rapport à la surface (4).

5. Article de bijouterie selon l'une des revendications 1 à 4, **caractérisé en ce que** les premiers éléments optiques (6) délimitent des premières ouvertures (14) sur la surface (4) et les deuxièmes éléments optiques (8) délimitent des deuxièmes ouvertures (22) sur la surface (4), et les premières ouvertures (14) et les deuxièmes ouvertures (22) présentent une géométrie et une taille concordantes dans le plan de la surface (4).

6. Article de bijouterie selon la revendication 5, **caractérisé en ce que** les premières ouvertures (14) et les deuxièmes ouvertures (22) sont hexagonales.

7. Article de bijouterie selon l'une des revendications 1 à 6, **caractérisé en ce que** le premier agencement de faces réfléchissantes (12) des premiers éléments optiques (6) présente respectivement six premières facettes (18), qui sont agencées sur un premier bord d'ouverture (16) dans un angle de rotation (U) de respectivement 60° autour d'un axe principal (A).

8. Article de bijouterie selon la revendication 7, **caractérisé en ce que** les six premières facettes (18) présentent trois premières facettes principales (18A) situées dans un angle de rotation (UH) de respectivement de 120° l'une par rapport à l'autre, les facettes principales formant respectivement un angle (WH1) compris entre 53,7° et 55,7° avec un plan normal (E) perpendiculaire par rapport à l'axe principal (A) des premiers éléments optiques respectifs, et les six premières facettes (18) présentent entre les premières facettes principales (18A) trois premières facettes secondaires (18B), qui forment respectivement un angle (WN1) compris entre 5° et 15° avec le plan normal (E).

9. Article de bijouterie selon l'une des revendications 1 à 8, **caractérisé en ce que** le deuxième agencement de faces réfléchissantes (20) des deuxièmes éléments optiques (8) présentent respectivement six deuxièmes facettes (26), qui sont agencées les unes par rapport aux autres sur un deuxième bord d'ouverture (24) dans un angle de rotation (U) de respectivement 60° autour de l'axe de rotation (A)

10. Article de bijouterie selon la revendication 9, **caractérisé en ce que** les six deuxièmes facettes (26) présentent trois deuxièmes facettes principales (26A) situées dans un angle de rotation (UH) de respectivement de 120° l'une par rapport à l'autre, les facettes principales formant respectivement un angle (WH2) compris entre 48° et 52° avec le plan normal (E) et les six deuxièmes facettes (26) présentent entre les trois deuxièmes facettes principales (26A) trois deuxièmes facettes secondaires (26B), qui forment respectivement un angle (WN2) compris entre 53,7° et 55,7° avec le plan normal (E).

11. Outil (30) pour la fabrication d'un article de bijouterie (2) selon l'une des revendications 1 à 10, **caractérisé en ce que** l'outil (30) présente une tête profilée (32) dont la géométrie de surface est formée de manière complémentaire à l'agencement des faces réfléchissantes (12 ;20) des éléments optiques (6 ; 8) à fabriquer respectifs et la tête est réalisée comme une tête à percussion ou une tête à estampage pour le formage à froid de la surface (4).

12. Outil selon la revendication 11, **caractérisé en ce que,** la tête profilée (32) est maintenue sur un arbre (34), qui présente une extrémité d'application de force (36) opposée à celle de la tête profilée (32) et la tête profilée (32) est fabriquée à partir de carbure de tungstène ou de diamant.

13. Procédé de fabrication d'un article de bijouterie (2) selon l'une des revendications 1 à 10, au cours duquel la surface visible (4) est fabriquée dans une première étape **caractérisé en ce que**
au cours d'une deuxième étape consécutive par le traitement de formage à froid, les premiers éléments optiques (6) comprenant respectivement un agencement rétroréfléchissant de faces réfléchissantes (12) sont encastrés dans la surface (4),
et dans la deuxième ou une étape consécutive, au voisinage des premiers éléments optiques (6), des deuxièmes éléments optiques (8) supplémentaires sont encastrés dans la surface (4) par un traitement de formage à froid.

14. Procédé selon la revendication 13, **caractérisé en ce que** les premiers éléments optiques (6) et/ou les deuxièmes éléments optiques (8) sont encastrés dans la surface (4) au moyen au moins d'un outil de formage à froid commandé par ordinateur.

15. Procédé selon la revendication 13 ou 14, **caractérisé en ce que** les éléments optiques (6 ; 8) sont agencés sur la surface (4) en forme de quadrillage, et seulement les premiers éléments optiques (6) ou seulement les deuxièmes éléments optiques (8) sont incorporés par le dessus sur des faces d'un intérieur du quadrillage (10) pour obtenir un élément graphique (G).
